# EUROPÄISCHE PATENTSCHRIFT

(11) **EP 2 732 732 B1**
(45) Veröffentlichungstag und Bekanntmachung des Hinweises auf die Patenterteilung: **14.12.2016**
(21) Anmeldenummer: 13187855.5
(22) Anmeldetag: 09.10.2013
(51) Int. Cl.: A47G 9/02

(54) **Hülle für eine Bettdecke**
Cover for a duvet
Housse pour un couvre-lit

(30) Priorität: 19.11.2012 DE 202012104453 U
(43) Veröffentlichungstag der Anmeldung: 21.05.2014
(73) Patentinhaber: Traumina GmbH, 77871 Renchen (DE)
(72) Erfinder: Vell, Andreas, 77871 Renchen (DE)
(74) Vertreter: Weickmann & Weickmann PartmbB

(56) Entgegenhaltungen:
- DE-A1- 3 525 884
- DE-A1- 4 423 554
- DE-A1-102004 004 196
- DE-U1- 20 305 523
- DE-U1-202004 015 667
- FR-A1- 2 929 818
- JP-A- H11 235 260

## Beschreibung

### I. Anwendungsgebiet

Die Erfindung betrifft Bettdecken, wie sie beim Schlafen zum Zudecken verwendet werden, und insbesondere die dafür benutzten Hüllen.

### II. Technischer Hintergrund

Im Inneren einer aus Textilmaterial bestehenden Hülle können dabei unterschiedliche Füllmaterialien verwendet werden, beispielsweise Naturfasern, Kunstfasern, Federn, Daunen etc.

Je nach Art des Materials und Dicke der Bettdecke kann die Bettdecke dabei zusätzlich durch Steppnähte in mehrere kleinere Felder unterteilt sein, wobei die Steppnähte die Oberseite und die Unterseite der Hülle gegeneinander vernähen, in der Regel direkt, oder auch indirekt mittels eines Zwischensteges dazwischen.

Die äußere umlaufende geschlossene Hülle wird aus einem oder zwei Zuschnitten eines Textilmaterials zusammengenäht.

In der Regel werden dabei zwei gleichgroße Rechtecke in der Größe der späteren Bettdecke aufeinandergelegt und randseitig vernäht, anschließend das Innere dieser Hülle nach außen gekehrt, damit die randseitigen Verbindungsnähte sich im Inneren der Hülle befinden, und dann die Hülle mit dem Füllmaterial gefüllt, wofür zuvor an einer Stelle des Umfangs eine entsprechende Öffnung belassen wird.

Die entlang der Außenkanten verlaufenden Verbindungsnähte bewirken jedoch eine gewisse Versteifung der Bettdecke im Randbereich, die sich dadurch in diesem Randbereich Unebenheiten des Untergrundes, oder auch einer Körperkontur, weniger gut anpassen kann als ein Randbereich, in dem keine oder wenigstens so wenig wie mögliche Verbindungsnähte vorhanden sind.

Dabei muss man ferner die Machart der Hülle hinsichtlich der späteren Dicke der Bettdecke unterscheiden:
Bei der so genannten Einziehdecke sind vorhandene Steppnähte von der Oberseite zur Unterseite der Hülle durchgenäht, so dass im Bereich der Steppnähte die Decke relativ dünn ist.

Bei den so genannten Kassettendecken wird zur Vergrößerung des Abstandes zwischen Oberseite und Unterseite der Hülle dazwischen ein aufrecht stehender Steg aus Textilmaterial eingesetzt, so dass die Bettdecke auch im Bereich der Steppnähte eine gewünschte Dicke besitzt. Solche Stege können auch an den Außenkanten vorhanden sein, jedoch ist dies nicht immer der Fall.

An beiden Bauformen kann die vorliegende Erfindung realisiert werden.

Weiterhin sind Bettbezüge bekannt, z. B. aus der FR 2929818, der JP 11-235260 sowie der DE 201305523 U1, bei der beispielsweise ein rechteckiger Textilzuschnitt mit den Ecken nach innen geschlagen wird, bis sich die Ecken berühren und dann die sich berührenden Kanten zueinander mittels z. B: Druckknöpfen oder anderer Befestigungselemente miteinander verbunden werden.

Ferner sind aus der DE 4423554 A1, DE 102004004196 A1 DE 202004015667 U1 und DE 3525884 A1 unterschiedliche Anordnungen von Steppnähten in der Hülle einer Steppdecke bekannt, die im unmittelbaren Randbereich der Steppdecke nicht parallel zu diesem Rand verlaufen.

### III. Darstellung der Erfindung

### a) Technische Aufgabe

Es ist daher die Aufgabe gemäß der Erfindung, eine Hülle für eine Bettdecke zu schaffen, deren äußere Randbereiche so flexibel und anpassbar wie möglich ausgebildet sind.

### b) Lösung der Aufgabe

Diese Aufgabe wird durch die Merkmale des Anspruchs **1** gelöst. Vorteilhafte Ausführungsformen ergeben sich aus den Unteransprüchen.

In den meisten Fällen wird es sich nicht erreichen lassen, sämtliche Verbindungsnähte aus dem Randbereich der Bettdecke zu verbannen.

Die Weichheit und Flexibilität des Randbereiches nimmt jedoch bereits dadurch stark zu, wenn diejenigen Verbindungsnähte, die parallel zum äußeren Rand der Hülle verlaufen, nicht in einem Randbereich der Hülle angeordnet sind, der mindestens **5** cm, besser mindestens **10** cm, besser mindestens **15** cm betragen sollte.

Dadurch wird die - durch eine solche Verbindungsnaht unvermeidbar stattfindende - Versteifung der Bettdecke von dem für den Benutzer sensiblen äußeren Randbereich in die Mitte der Hülle hineinverlagert, wo dieser Versteifungseffekt weniger von Bedeutung ist.

In dem Randbereich werden kurze Verbindungsnähte meist nicht vermeidbar sein, beispielsweise zu den Außenkanten verlaufende Abschnitte von Verbindungsnähten, wie etwa diagonal in den Eckbereichen verlaufende Verbindungsnähte, jedoch kann deren Länge zum einen kurz gehalten werden und zum anderen befindet sich davon immer nur ein sehr kurzes Stück im unmittelbaren Randbereich, und dies vorzugsweise auch noch in den Eckbereichen, wo der Versteifungseffekt ohnehin weniger relevant ist als im Verlauf der Längskanten der Hülle.

Weiterhin sind viele Bettdecken als Steppdecken ausgebildet, indem die Fläche der Hülle durch Steppnähte in kleinere Flächen unterteilt ist.

Durch diese Steppnähte tritt ohnehin eine Versteifung auf. Wenn die Verbindungsnaht oder mehrere Verbindungsnähte mit einer solchen Steppnaht zusammengelegt werden, indem sie entweder mit dieser identisch sind oder parallel zu dieser in geringem Abstand verlaufen, werden über die Stellen der Steppnähte hinaus, an denen ohnehin eine Versteifung eintritt, an keinen weiteren Stellen Versteifungen der Bettdecke durch die Verbindungsnähte erzeugt.

Dadurch besitzt eine so aufgebaute Bettdecke im Randbereich eine größere Anpassungsfähigkeit und Weichheit als bei konventionell hergestellten Bettdecken.

Wenn die Hülle aus einem einzigen rechteckigen Zuschnitt hergestellt wird, dessen äußere Ecken zur Mitte geklappt werden, wird zum einen dadurch die Länge der erforderlichen Verbindungsnähte minimiert, vor allem aber besitzt der Zuschnitt eine Form, die sich quasi ohne zwangsweisen Verschnitt aneinanderreihen lässt.

Zusätzlich kreuzen die Verbindungsnähte den Randbereich nur in den Ecken, wo dies am wenigsten stört, da dort die Versteifung des Randbereiches die geringsten Auswirkungen auf den Schlafkomfort hat.

Falls Steppnähte vorhanden sind, sollten diese ebenso wie die Verbindungsnähte dann diagonal verlaufen und vorzugsweise im Bereich der Verbindungsnähte mit diesen identisch sein.

Der Zuschnitt, also ein Zuschnitt oder auch zwei Zuschnitte, aus dem die Hülle erstellt wird, kann auch andere Formen aufweisen. Der bei mehreren Zuschnitten größere Zuschnittteil oder bei einem einstückigen Zuschnitt der gesamte Zuschnitt sollte dabei jedoch in den beiden Richtungen quer zu den Seitenkanten mindestens um die Breite des Randbereiches größer sein als die Größe der herzustellenden Bettdecke, denn nur dadurch kann sichergestellt werden, dass möglichst wenige Abschnitte der Verbindungsnähte den Randbereich kreuzen.

Falls Nachfüllöffnungen in Form von Lücken in Steppnähten bei solchen Bettdecken offengelassen werden, sollten die Steppnähte so angeordnet sein, dass sie Felder erzeugen, die in Spalten und Reihen angeordnet sind, sodass die Lücken in den Steppnähten fluchtend entlang einer Steppnaht verlaufen können.

Die Verbindungsnähte dürfen dann aber zumindest im Bereich der Lücke nicht identisch mit den Steppnähten sein, und vorzugsweise verlaufen alle Verbindungsnähte parallel zu den in die gleiche Richtung verlaufenden Steppnähten.

### c) Ausführungsbeispiele

Ausführungsformen gemäß der Erfindung sind im Folgenden beispielhaft näher beschrieben. Es zeigen:
- Fig. **1:**: eine Bettdecke mit konventionell vernähter Hülle,
- Fig. **2:**: eine Bettdecke mit einer Hülle gemäß der Erfindung,
- Fig. **3**a-c:: Schnittdarstellungen einer Bettdecke betrachtet in deren Hauptebene,
- Fig.**4**:: eine andere Ausführungsform der erfindungsgemäßen Hülle einer Bettdecke,
- Fig.**5**:: eine weitere Ausführungsform der Hülle der erfindungsgemäßen Bettdecke,
- Fig. **6**a:: eine weitere Ausführungsform einer erfindungsgemäßen Hülle und
- Fig. **6**b:: die Darstellung einer Ecke der fertigen, gefüllten Bettdecke mit einer Hülle gemäß Figur 6a..

**Figur 1** zeigt eine bekannte Bettdecke **1** in Form einer Steppdecke, bei der also die Fläche der Bettdecke **1** durch Steppnähte **8** in einzelne Felder **13** unterteilt ist.

Die Hülle **2** der Bettdecke **1** besteht dabei aus entweder zwei übereinander gelegten Zuschnitten des Bezugsstoffes **2,** die etwa gleich groß sind wie die spätere Bettdecke **1** und die randseitig umlaufend über eine durchgehende Verbindungsnaht **3** miteinander vernäht sind, die sich durch das Wenden der Bettdecke **1** vor der Füllung mit dem Füllmaterial im Inneren der Bettdecke **1** befinden.

Die Hülle **2** der Bettdecke **1** könnte auch aus einem einzigen Zuschnitt des Bezugsstoffes **2** bestehen, der dann doppelt so groß ist wie die Bettdecke **1** und durch Klappen um seine mittlere Querachse die Form und Größe der späteren Bettdecke **1** erhält. Die Verbindungsnaht **3** erstreckt sich dann über nur drei der vier Außenkanten **5, 6** der Bettdecke **1.**

Wie Figur **1** zeigt, verläuft jedoch in beiden Fällen die Verbindungsnaht **3** dabei zumindest entlang drei der vier Außenkanten **5, 6** entlang der Außenkante, wodurch eine Versteifung des Randbereiches der fertigen Bettdecke **1** bewirkt wird, die dadurch vermieden werden soll, dass in dem außen umlaufenden Randbereich **7** der fertigen Bettdecke **1** - wie am besten in den Figuren **2,** **4** und **5** erkennbar - so wenige Verbindungsnähte **3** wie möglich vorhanden sein sollen, insbesondere keine entlang der Außenkante **5, 6** der fertigen Bettdecke **1** verlaufenden Verbindungsnähte **3.**

**Figur 2** zeigt eine erste erfindungsgemäße Form der Bettdecke **1:**
Dabei besteht die Hülle **2** der späteren Bettdecke **1,** deren Ecken **11** in Figur **2** eingezeichnet sind, aus einem einzigen Zuschnitt **12** des Bezugsstoffes **2,** der wie die Bettdecke **1** ebenfalls rechteckig aber wesentlich größer ist, indem die Mitten der Außenkanten des Zuschnittes **12** die Ecken **11** der späteren Bettdecke **1** darstellen.

Dies wird erreicht, indem von dem rechteckigen Zuschnitt **12** dessen Außenecken nach Innen geklappt werden auf den Mittelpunkt des Zuschnittes **12** und die dadurch aneinander bzw. aufeinander zu liegen kommenden Abschnitte der Kanten **16** des Zuschnittes mittels Verbindungsnähten **3** miteinander vernäht werden.

Die fertige Bettdecke **1** besitzt somit dann zwei jeweils diagonal von einer zur gegenüber liegenden Ecke verlaufende Verbindungsnähte **3** der Hülle **2.**

In dem von Verbindungsnähten möglichst frei zu haltenden Randbereich **7** verlaufen die Verbindungsnähte **3** damit jeweils nur im Eckbereich über eine kurze diagonale Strecke.

Da im Eckbereich einer Bettdecke die Flexibilität und Anpassung von geringerer Bedeutung ist als im Bereich der Außenkanten **5, 6,** ist dies nicht störend, denn dadurch wird der Vorteil erreicht, dass im gesamten übrigen Verlauf der Außenkanten **5, 6** der Bettdecke keine insbesondere parallel zu diesen Außenkanten verlaufenden Verbindungsnähte **3** vorhanden sind und somit die Bettdecke **1** im Randbereich **7** optimal flexibel und anpassungsfähig ist.

Falls die Bettdecke gemäß Figur **2** zusätzlich mittels Steppnähten **8** in einzelne Felder **13** abgesteppt werden soll, verlaufen die Steppnähte **8** vorzugsweise parallel zu den diagonal verlaufenden Verbindungsnähten **3.** Dabei kann jeweils eine Steppnaht **8** identisch oder parallel eng benachbart zu einer der Verbindungsnähte **3** verlaufen, wie in den Schnittdarstellungen - betrachtet in der Hauptebene **10** der Bettdecke **1** - in den **Figuren 3a** **bis c** dargestellt:
**Figur 3a** zeigt zwei benachbarte Felder **13** einer abgesteppten Bettdecke **1** in der Bauform als Einziehdecke mit der durchgenähten Steppnaht **8** dazwischen, weshalb die Bettdecke im Bereich dieser Steppnähte **8** eine relativ geringe Dicke besitzt. Im Innenraum zwischen der oberen Lage **2**a und der unteren Lage **2**b befindet sich in den einzelnen Feldern **13** das jeweilige Füllmaterial **4.**

Durch die Steppnaht **8** wird die obere Lage **2**a der Hülle **2** gegenüber deren unterer Lage **2**b vernäht. Dabei geht an dieser Stelle die obere Lage **2**a durch, während an der unteren Lage **2**b im Bereich der Steppnaht **8** die Kanten des Zuschnittes **12** oder zwei getrennter Teile der Hülle **2** übereinander liegen und miteinander mittels einer Verbindungsnaht **3** vernäht sind. Dabei ist die Verbindungsnaht **3** gleichzeitig die Steppnaht **8.**

Bei der Herstellung gemäß **Figur 3b** sind dagegen die Steppnaht **8** und die Verbindungsnaht **3** nicht identisch, verlaufen aber parallel zueinander in einem geringen Abstand **9** von beispielsweise ein bis drei Zentimetern.

Diese Variante ist unter Umständen einfacher herzustellen, bewirkt jedoch, dass eine Versteifung nicht nur genau an der Steppnaht **8,** sondern über einen etwas breiteren Bereich entsprechend dem Abstand **9** bewirkt wird.

Zusätzlich ist hier dargestellt, wie durch entsprechende Stoffzugabe bei z.B. der oberen Lage **2**a erreicht werden kann, dass die Bettdecke im gefüllten Zustand bereits unmittelbar neben der Steppnaht **8** eine wesentlich größere Dicke und damit Isolierfähigkeit besitzt als bei der Bauform gemäß Figur **3**a. **Figur 3c** zeigt eine Variante als Kassettendecke, bei der die obere Lage **2**a mittels der Steppnaht **8** nicht direkt gegenüber der unteren Lage **2**b vernäht wird, sondern dazwischen ein Steg **17** eingenäht ist, der bewirkt, dass auch im Bereich der Versteppung die Lagen **2**a, b nicht direkt aufeinander liegen, sondern auf Abstand durch das Füllmaterial **4** gehalten werden können, was eine nochmals verbesserte Wärmeisolationswirkung der Bettdecke **1** ergibt.

Dementsprechend sind hier je zwei Steppnähte **8** übereinander angebracht, nämlich am oberen sowie am unteren Rand des Steges **17** zu der jeweiligen Lage **2**a, b hin.

Im vorliegenden Fall geht die untere Lage **2**a hierbei nicht durch, sondern hier überlappen die Kanten **16** zum Beispiel des Zuschnittes **12** der Hülle **2,** und die untere Steppnaht **8** ist dabei identisch mit der Verbindungsnaht **3** in der unteren Lage **2**b der Hülle **2.**

**Figur 4** zeigt eine andere erfindungsgemäße Lösung:
Die Hülle **2** besteht auch in diesem Fall aus einem einzigen Zuschnitt **12,** der etwa eine Kreuzform besitzt:
   Über die Größe und rechteckige Form der späteren Bettdecke **1** hinaus, deren Ecken **11** in der Figur eingezeichnet sind, ist der Zuschnitt um jeweils ein Rechteck **18, 19** auf jeder Seite der Bettdecke **1** verlängert:
      Dabei besitzen die Rechtecke **18** auf der einen Seite, beispielsweise der Schmalseite, eine Erstreckung entlang der gesamten Außenkante **5** dieser Schmalseite, während die Rechtecke **19** an den beiden anderen Seiten nicht bis zu den Ecken **11** der Bettdecke **1** reichen, sondern von dort um die Breite der erstgenannten Rechtecke **18** zurückversetzt sind.

Schlägt man nun - bei entsprechend dimensionierter Breite der Rechtecke **18, 19** - diese Rechtecke um die Außenkanten **5, 6** der späteren Bettdecke **1** nach Innen, so erreichen sich die Außenkanten der Rechtecke **19** und können in der Mitte gegeneinander mit einer Verbindungsnaht **3** vernäht werden. Ebenso erreichen die Außenkanten der Rechtecke **18** die Seitenkanten der umgeklappten Rechtecke **19** und können mit diesen ebenfalls über eine Verbindungsnaht **3** vernäht werden.

Dadurch entsteht eine Doppel-T-förmige Verbindungsnaht **3,** die lediglich an vier von den Ecken **11** zurückversetzten Stellen, in diesem Fall der Längskanten **5,** den Randbereich **7** der Bettdecke **1** quert und damit im Randbereich **7** nirgends parallel zu einer der Außenkanten **5, 6** der Bettdecke **1** verläuft.

Zusätzlich verlaufen in diesem Fall alle Verbindungsnähte **3** parallel zu jeweils einer der Außenkanten **5, 6** der Bettdecke **1.** Dadurch kann die Bettdecke **1** auch mittels Steppnähten **8** abgesteppt werden, die ebenfalls jeweils parallel zu einer der Außenkanten **5, 6** verlaufen und insbesondere identisch oder nahe parallel neben einer der Verbindungsnähte **3** verlaufen.

Dies ist vor allem dann von Vorteil, wenn eine Nachfüllmöglichkeit für eine solche Steppdecke vorgesehen sein soll in Form von zueinander fluchtenden Lücken **14** in den Steppnähten **8,** wie im rechten unteren Bereich der Figur **4** eingezeichnet:
Die Lücken **14** befinden sich dabei vorzugsweise in den querverlaufenden Steppnähten **8** an jeweils der gleichen Stelle, vorzugsweise entlang einer der längs verlaufenden Steppnähte **8.**

Es versteht sich von selbst, dass bei den Lösungen gemäß Figur **2** oder **4** die jeweils umzuklappenden Teile des ursprünglichen Zuschnittes **12** auch separate Teile sein könnten, was jedoch lediglich die Anzahl der herzustellenden Verbindungsnähte **3** erhöht. Aus Gründen einer Minimierung des Verschnittes beim Zuschnitt könnte dies jedoch dennoch sinnvoll sein.

In **Figur 5** ist eine weitere erfindungsgemäße Lösung dargestellt, wobei die Hülle **2** diesmal aus zwei getrennten Zuschnitten **12**a, **12**b besteht.

Dabei ist der Zuschnitt **12**a wiederum größer als die spätere Bettdecke **1,** von der wiederum die Ecken **11** eingezeichnet sind, indem über jede der Außenkanten **5,6** der späteren Bettdecke **1** ein Trapez **20, 21** vorsteht, dessen lange Kante die Außenkante **5, 6** der späteren Bettdecke 1 ist.

Die aneinander angrenzenden Trapeze **20, 21** bilden eine durchgehende fluchtende Linie.

Wenn diese Trapeze **20, 21** entlang der Außenkanten **5, 6** der späteren Bettdecke **1** nach Innen geklappt und in ihren Diagonalbereichen vernäht werden, verbleibt in der Mitte der späteren Bettdecke **1** lediglich ein rechteckiger offener Bereich, der durch den entsprechend groß zugeschnittenen zweiten Zuschnitt **12**b verschlossen wird, indem dieser hier aufgesetzt und randseitig mit dem ersten Zuschnitt **12**a vernäht wird.

Die Verbindungsnähte **3** verlaufen also in diesem Fall auf der Oberseite der fertigen Bettdecke **1** von den Ecken **11** diagonal nach Innen bis zu dem Zuschnitt **12** b sowie entlang der Außenkanten dieses Zuschnittes **12**b, also von den Außenkanten der fertigen Bettdecke **1** nach innen versetzt.

Die Höhe, also Dicke, der fertigen Bettdecke **1** entlang der seitlichen Kanten ist nicht allzu groß und wird dadurch bestimmt, wie stark die Hülle **2** mit Füllmaterial gefüllt wird.

Auch die Hülle **2** gemäß Figur **5** kann durch Steppnähte **8** abgesteppt sein, wie im rechten oberen Bereich in Figur **5** dargestellt.

Dort ist auch zu erkennen, dass Lücken **14** in den Steppnähten **8** nur in den parallel zu den längsverlaufenden Steppnähten **8** vorhanden sind, während die quer verlaufenden Steppnähte **8** ohne Lücken durchgehen. Dadurch entstehen quer verlaufende Schläuche, deren Füllung unterschiedlich stark sein kann, indem jeder der einzelnen Schläuche durch die zueinander fluchtenden Lücken **14** unterschiedlich stark gefüllt werden kann.

Dadurch ist es beispielsweise möglich, im unteren Bereich **25,** also im Fußbereich, die Bettdecke **1** stärker zu füllen als im oberen Bereich **24,** der wegen der wesentlich stärkeren Wärmeabgabe durch den Oberkörper als durch die Beine eine geringere Isolationswirkung haben sollte.

Figur **6**a zeigt eine weitere Ausführungsform einer erfindungsgemäßen Hülle **2.** Die Hülle **2** besteht entweder aus einem ersten Zuschnitt **12**a, der größer ist als in der Aufsicht betrachtet die spätere fertige Bettdecke **1,** und einem zweiten Zuschnitt **12**b (wie in der linken Bildhälfte oben dargestellt), oder aus einem einzigen Zuschnitt **12** (wie in der rechten Bildhälfte oben dargestellt):
Über die in Längsrichtung verlaufenden Außenkanten **5** steht seitlich jeweils ein Fortsatz **26** vor, der etwa rechteckig geformt ist, aber eine konvexe gekrümmte Außenkante besitzt.

Über die im unteren Bereich **25,** also im Fußbereich der späteren Bettdecke **1** quer verlaufende Außenkante **6,** steht ebenfalls ein etwa rechteckiger Fortsatz **27** vor, dessen Außenkante konkav gekrümmt ist.

Im Gegensatz zu den zuvor beschriebenen Hüllen soll bei der Lösung gemäß der Figuren **6**a, b die Hülle **2** eine definierte Höhe **29,** also Dicke der späteren fertigen Bettdecke **1,** besitzen, und diese Höhe **29** soll durch eine Ecknaht 3a, die außen auf der Ecke in der Höhe, also lotrecht zur Hauptebene der Hülle, verläuft, festgelegt werden, wie in der perspektivischen Darstellung einer Ecke der fertigen Bettdecke **1** in Figur 6b dargestellt.

Beim Zuschnitt der Hülle **2** ist hierfür eine entsprechende Material-Zugabe am Übergang zwischen den Fortsätzen **26, 27** einerseits sowie dem Mittelteil des Zuschnittes **12** bzw. **12**a andererseits notwendig.

Hinsichtlich der Form des Zuschnittes **12** bzw. **12** a im Eckbereich kann diese Ecknaht **3**a auf unterschiedliche Weise hergestellt werden:
Die eine Möglichkeit besteht darin, dass in dem Zuschnitt von der Ecke der späteren Bettdecke **1** aus nach außen anschließend ein Zwickel **28** (in Figur **6**a gestrichelt eingezeichnet) ausgeschnitten wird, dessen Kanten im **90**°-Winkel zueinander und in Verlängerung der Außenkanten **5**, **6** der Grundfläche der späteren Bettdecke **1** verlaufen, und deren Länge der Länge der späteren Ecknaht **3**a entspricht. Denn die Ecknaht **3**a wird erzeugt durch Hochklappen der beiden aneinandergrenzenden Fortsätze **26, 27** aus der Zuschnitt-Ebene um **90°** und Vernähen der Flanken des Zwickels **28** gegeneinander zur Ecknaht 3a.

Die andere Möglichkeit (in Figur **6** a mit durchgezogenen Linien gezeichnet) besteht darin, den Zwickel **28** nicht auszuscheiden, sondern den Zuschnitt über die Außenkante des Zwickels **28** hinweg durchgehen zu lassen, also mit einer schrägen und von der Ecke **11** der späteren Bettdecke **1** aus nach außen versetzten Außenkante des Zuschnitts. In diesem Fall wird die Ecknaht **3**a erzeugt, indem nach dem Hochklappen der Fortsätze **26, 27** eine von der Ecke **11** aus nach innen in die Hülle **2** vorstehende Tasche aus dem Material des Zwickels **28** gebildet wird und ansonsten die gleiche Ecknaht **3**a hergestellt wird, indem die Flanken des nicht ausgeschnittenen Zwickels **28** gegeneinander vernäht werden.

Die beschriebene Eckgestaltung mit der Eckenaht 3a ist auch bei jeder der zuvor beschriebenen Hüllen **2** anwendbar.

Ferner verläuft - vom oberen Ende der Ecknaht **3**a aus - auf der Oberseite der fertigen Hülle **2** oder späteren Bettdecke **1** eine Diagonalnaht **3**b von der Außenecke **11** aus diagonal nach innen bis zu dem Treffpunkt zwischen je zwei Fortsätzen **26, 27** und dem mittleren Teil der Oberseite der Hülle, insbesondere dem Zuschnitt **12**b.

Die Fortsätze **26, 27** bewirken, dass bei der fertigen Bettdecke **1** ein in Längsrichtung verlaufender Seitenwulst **22** auf jeder Seite sowie ein in Querrichtung verlaufender Fußwulst **23** am Fußende entsteht, die abhängig von der Formgebung des Zuschnitts für die Fortsätze **26, 27** eine andere Querschnittskontur als der Rest der Bettdecke **1** haben können und insbesondere stärker als der Rest gefüllt werden können.

Dadurch ergibt sich eine gute Isolation im Fußbereich und an den Außenseiten gegenüber dem Mittenbereich, unter dem der Benutzer liegt.

### BEZUGSZEICHENLISTE

- 1: Bettdecke
- 2: Bezugsstoff, Hülle
- **2**a,b: Lage
- 3: Verbindungsnaht
- **3**a: Ecknaht
- **3**b: Diagonalnaht
- 4: Füllmaterial
- 5: Außenkante
- 6: Außenkante
- 7: Randbereich
- 8: Steppnaht
- 9: Abstand
- 10: Hauptebene
- 11: Ecke
- **12, 12**a, b: Zuschnitt
- 13: Feld
- 14: Lücke
- 15: Breite
- 16: Kante
- 17: Steg
- 18: Rechteck
- 19: Rechteck
- 20: Trapez
- **21**: Trapez
- **22**: Seitenwulst
- **23**: Fußwulst
- **24**: oberer Bereich
- **25**: unterer Bereich
- **26**: Fortsatz
- **27**: Fortsatz
- **28**: Zwickel
- **29**: Höhe

## Patentansprüche

1. Eine Bettdecke **(1)** mit
- einem äußeren Bezugsstoff **(2),** der durch wenigstens eine Verbindungsnaht **(3)** zu einer allseitig geschlossenen Hülle **(2)** vernäht ist,
- einem Füllmaterial (4) im Inneren der Hülle **(2),**
**dadurch gekennzeichnet, dass**
eine parallel zu den Außenkanten **(5, 6)** der Bettdecke **(1)** verlaufende Verbindungsnaht **(3)** der Hülle **(2)** höchstens abseits eines mindestens eine Breite **(15)** von **5** cm aufweisenden Randbereiches **(7)** der in der Aufsicht betrachteten Hülle **(2)** angeordnet ist.

2. Hülle nach Anspruch **1,**
**dadurch gekennzeichnet, dass**
die Bettdecke **(1)** zusätzliche Steppnähte **(8)** aufweist und wenigstens eine Verbindungsnaht **(3)** entweder identisch mit einer Steppnaht **(8)** ist oder parallel zur Steppnaht **(8)** mit einem Abstand **(9)** von insbesondere unter **3** cm, besser unter **2** cm verläuft.

3. Hülle nach einem der vorhergehenden Ansprüche,
**dadurch gekennzeichnet, dass**
die Hülle **(2)** aus einem einzigen, rechteckigen Zuschnitt **(12)** aus Bezugsstoff **(2)** hergestellt ist, indem dessen äußere Ecken auf die Mitte des Zuschnittes **(12)** geklappt sind und die dadurch aneinander liegenden Bereiche der Außenkanten des Zuschnittes **(12)** von den Ecken **(11)** der fertigen Hülle (**2** aus diagonal verlaufend gegeneinander vernäht sind.

4. Hülle nach Anspruch **3,**
**dadurch gekennzeichnet, dass**
die Bettdecke **(1)** Steppnähte **(8)** umfasst, die parallel zur Diagonalrichtung der rechteckigen Bettdecke **(1)** verlaufen.

5. Hülle nach einem der vorhergehenden Ansprüche,
**dadurch gekennzeichnet, dass**
die Hülle **(2)** aus wenigstens einem Zuschnitt **(12)** besteht, dessen Länge und Breite mindestens um die Breite des Randbereiches **(7)** größer ist als die Länge und Breite der herzustellenden Hülle **(2).**

6. Hülle nach einem der vorhergehenden Ansprüche,
**dadurch gekennzeichnet, dass**
die durch die Steppnähte **(8)** erzeugten Felder **(13)** in Spalten und Reihen angeordnet sind und in den Steppnähten **(8)** zwischen den Feldern **(13)** einer Spalte jeweils eine geringe Lücke **(14)** als Nachfüllöffnung offen gelassen ist, wobei die Lücken **(14)** in Richtung der Spalten zueinander fluchten.

7. Hülle nach Anspruch **6,**
**dadurch gekennzeichnet, dass**
im Bereich der Lücke **(14)** die Verbindungsnaht **(3)** nicht identisch ist mit der Steppnaht **(8),** also die Verbindungsnaht **(3)** die beiden Lagen (**2**a, b) des Bezugsstoffes **(2)** nicht miteinander verbindet.

8. Hülle nach einem der vorhergehenden Ansprüche,
**dadurch gekennzeichnet, dass**
die fertige Hülle **(2)** auf ihrer Oberseite oder ihrer Unterseite eine von der Ecke **(11)** aus nach innen verlaufende Diagonalnaht **(3b)** aufweist und insbesondere zu diesem Zweck der Zuschnitt **(12)** im Bereich der späteren Ecke **(11)** abgeschrägt ist.

9. Hülle nach einem der vorhergehenden Ansprüche,
**dadurch gekennzeichnet, dass**
die fertige Hülle **(2)** eine in der Ecke **(11)** von ihrer Oberseite zu ihrer Unterseite vertikal, also in Richtung der Dicke der fertigen Bettdecke **(1),** verlaufende Ecknaht **(3a)** aufweist und insbesondere zu diesem Zweck im Zuschnitt **(12)** im Bereich der späteren Ecke **(11)** ein insbesondere rechteckiger Zwickel **(28)** ausgespart ist.

10. Hülle nach einem der vorhergehenden Ansprüche,
**dadurch gekennzeichnet, dass**
die Hülle (2) aus wenigstens einem Zuschnitt **(12**a**)** besteht, der größer ist als die fertige Bettdecke **(1)** in der Aufsicht betrachtet, indem er sowohl entlang der längsverlaufenden Außenkante **(5)** einen Fortsatz **(26)** als auch entlang der fußseitigen quer verlaufenden Außenkante **(6)** einen Fortsatz **(27)** aufweisen, die gegeneinander vernäht einen U-förmigen Überschlag bilden, der entweder mit einem zweiten Zuschnitt **(12**b**)** oder mit einem weiteren Fortsatz des Zuschnittes **(12**a**)** vernäht ist.

11. Hülle nach einem der vorhergehenden Ansprüche,
**dadurch gekennzeichnet, dass**
die Außenkanten der Fortsätze **(26, 27)** bogenförmig gekrümmt sind und insbesondere die an den längsverlaufenden Außenkanten **(5)** angeordneten Fortsätze **(26)** eine konvexe Außenkante besitzen und der Fortsatz **(27)** eine konkave Außenkante.

## Claims

1. A bed cover (1), comprising:
- an exterior cover fabric (2) which is sewn to form a shell (2) that is closed by a connecting seam (3) on all sides;
- a filling material (4) in an interior of the shell (2)
**characterized in that**
the connecting seam (3) of the shell (2) that extends parallel to outer edges (5, 6) of the bed cover (1) is arranged outside of an edge portion (7) having at least a width (15) of 5 cm in a top view of the shell (2).

2. The shell according to claim 1, **characterized in that**
the bed cover (1) includes additional quilting seams (8) and at least one connecting seam (3) either coincides with a quilting seam (8) or extends parallel to the quilting seam (8) at a distance (9) of in particular below 3 cm, better below 2 cm.

3. The shell according to one of the preceding claims, **characterized in that** the shell (2) is made from a single rectangular blank (12) made from the cover fabric (2) wherein outer corners of the cover fabric are folded onto a center of the blank (12) and portions of the outer edges of the blank (12) that are thus adjacent to each other are sewn together with a seam extending diagonally from corners (11) of the finished shell (2).

4. The shell according to claim 3, **characterized in that** the bed cover (1) includes quilting seams (8) which extend parallel to a diagonal direction of the rectangular bed cover (1).

5. The shell according to one of the preceding claims, **characterized in that** the shell (2) is made from at least one blank (12) whose length and width is larger by at least a width of the edge portion (7) than a length and width of the shell (2) to be produced.

6. The shell according to one of the preceding claims, **characterized in that** fields (13) generated by the quilting seams (8) are arranged in columns and rows and the quilting seams (8) between the fields (13) of a column respectively leave a small gap (14) open as a refill opening, wherein the gaps (14) are aligned with each other in a direction of the columns.

7. The shell according to claim 6, **characterized in that** in the gap (14) the connecting seam (3) does not coincide with the quilting seam (8), thus the connecting seam (3) does not connect the two layers (2a, b) of the cover material (2) with each other.

8. The shell according to one of the preceding claims, **characterized in that** the finished shell (2) includes a diagonal seam (3b) on a top side or on a bottom side wherein the diagonal seam extends inward from the corner (11) and wherein the blank (12) is beveled in a portion of a subsequent corner (11) in particular for this purpose.

9. The shell according to one of the preceding claims, **characterized in that** the finished shell (2) has a corner seam (3a) extending in the corner (11) from a top side of the shell to a bottom side of the shell in a vertical direction, thus in a direction of a thickness of the finished bed cover (1) and in particular for this purpose a particularly rectangular cut out (28) is recessed in the blank (12) in the portion of the subsequent corner (11).

10. The shell to one of the preceding claims, **characterized in that** the shell (2) is made from at least one blank (12a) which is larger than the finished bed cover (1) in a top view and that the bed cover (1) includes a protrusion (26) along a longitudinal outer edge (5) and also a protrusion (27) along the base side transversal outer edge (6), wherein the protrusions are sewn together and form a U-shaped fold over which is sewn together either with a second blank (12b) or an additional protrusion of the blank (12a).

11. The shell according to one of the preceding claims, **characterized in that** the outer edges of the protrusions (26, 27) are cambered arcuate and in particular the protrusions (26) arranged at the longitudinally extending outer edges (5) have a convex outer edge and the protrusion (27) has a concave outer edge.

## Revendications

1. Une couverture de lit (1) avec
- un tissu de recouvrement extérieur (2) qui est cousu par au moins une couture de liaison (3) de façon à former une enveloppe (2) fermée de tous les côtés,
- un matériau de remplissage (4) à l'intérieur de l'enveloppe (2),
**caractérisée en ce qu'**une couture de liaison (3) de l'enveloppe (2), qui s'étend parallèlement aux bords extérieurs (5 , 6) de la couverture de lit (1), est disposée au maximum espacée d'une portion périphérique (15), qui présente une largeur (15) de 5 cm au moins, de l'enveloppe (2) vue de dessus.

2. Enveloppe suivant la revendication 1,
**caractérisée en ce que** la couverture de lit (1) présente en plus des surpiqûres (8) et **en ce qu'**au moins une couture de liaison (3) est identique à une surpiqûre (8) ou s'étend parallèlement à la surpiqûre (8) avec un écart (9) inférieur en particulier à 3 cm, encore mieux à 2 cm.

3. Enveloppe suivant une des revendications précédentes,
**caractérisée en ce que** l'enveloppe (2) est réalisée à partir d'une unique découpe rectangulaire (12) en tissu de recouvrement (2), dont les angles extérieurs sont repliés vers le centre de la découpe (12) et dont les parties des bords extérieurs de la découpe (12), alors adjacentes, sont cousues diagonalement, l'une à l'autre, en partant des angles (11) de l'enveloppe finie (2).

4. Enveloppe suivant la revendication 3,
**caractérisée en ce que** la couverture de lit (1) comprend des surpiqûres (8) qui s'étendent parallèlement au sens diagonal de la couverture de lit rectangulaire (1).

5. Enveloppe suivant une des revendications précédentes,
**caractérisée en ce que** l'enveloppe (2) est constituée d'au moins une découpe (12), dont la longueur et la largeur sont supérieures, d'au moins la largeur de la zone périphérique (7), à la longueur et à la largeur de l'enveloppe (2) à réaliser.

6. Enveloppe suivant une des revendications précédentes,
**caractérisée en ce que** les champs produits par les surpiqûres (8) sont disposés en colonnes et lignes et **en ce que** dans les surpiqûres (8), un petit vide (14) servant d'ouverture de regarnissage est laissé ouvert entre les champs (13) d'une colonne, les vides (14) étant alignés, les uns avec les autres, dans le sens des colonnes.

7. Enveloppe suivant la revendication 6,
**caractérisée en ce que** dans la zone du vide (14), la couture de liaison (3) n'est pas identique à la surpiqûre (8), c'est-à-dire que la couture de liaison (3) ne relie pas les deux couches (2a, b) du tissu de recouvrement (2) l'une à l'autre.

8. Enveloppe suivant une des revendications précédentes,
**caractérisée en ce que** l'enveloppe finie (2) présente sur sa face supérieure ou sur sa face inférieure une couture diagonale (3b) s'étendant depuis l'angle (11) vers l'intérieur et **en ce que** c'est notamment à cette fin que la découpe (12) est réalisée en biais dans la zone du futur angle (11).

9. Enveloppe suivant une des revendications précédentes,
**caractérisée en ce que** l'enveloppe finie (2) présente, dans l'angle (11), une couture d'angle (3a) s'étendant verticalement depuis sa face supérieure vers sa face inférieure, à savoir dans le sens de l'épaisseur de la couverture de lit finie (1) et qu'à cette fin, un gousset (28) en particulier rectangulaire est laissé libre dans la zone du futur angle (11).

10. Enveloppe suivant une des revendications précédentes,
**caractérisée en ce que** l'enveloppe (2) est constituée d'au moins une découpe (12a), qui est plus grande que la couverture de lit (1) finie, vue de dessus, étant donné qu'elle présente non seulement un prolongement (26) le long du bord extérieur longitudinal (5) mais encore un prolongement (27) le long du bord extérieur (6) s'étendant transversalement, côté pieds, prolongements, qui, cousus l'un à l'autre, constituent un rabat en forme de U, qui est cousu à la seconde découpe (12b) ou à un autre prolongement de la découpe (12a).

11. Enveloppe suivant une des revendications précédentes,
**caractérisée en ce que** les bords extérieurs des prolongements (26, 27) sont courbés en forme d'arc et **en ce que** notamment les prolongements (26), disposés aux bords extérieurs longitudinaux (5), possèdent un bord extérieur convexe et le prolongement (27), un bord extérieur (27) concave.
